# EUROPÄISCHE PATENTANMELDUNG

(11) **EP 1 389 493 A1**
(43) Veröffentlichungstag der Anmeldung: **18.02.2004**
(21) Anmeldenummer: 02026070.9
(22) Anmeldetag: 22.11.2002
(51) Int. Cl.: B07C 3/14

(54) **Verfahren und Vorrichtungen zur automatischen Adressblockmarkierung**

(30) Priorität: 12.08.2002 DE 10237359
(71) Anmelder: MIT Management intelligenter Technologien GmbH, 52076 Aachen (DE)
(72) Erfinder: Joeressen, Anton, Dipl.-Inform., 41179 Mönchengladbach (DE)
(74) Vertreter: Springorum, Harald, Dr.

(57) **Zusammenfassung**

Verfahren und Vorrichtungen zur automatischen Adreßblockmarkierung von Sendungen in Briefsortieranlagen, wobei der Adreßblock automatisch erkannt und zur Weiterverarbeitung der Adresse markiert sowie der Adreßblock durch Differenzbildung von Bildern zweier aufeinander folgender Sendungen erkannt wird.

## Beschreibung

Bei derzeitigen automatischen Briefsortieranlagen (BSA) wird aus Gründen der Effizienz versucht, den Adreßblock einer Sendung möglichst vollautomatisch zu erkennen.

Dies stößt jedoch bei den Briefsortieranlagen und den zu ihrem Betrieb üblichen Verfahren nach dem Stand der Technik in bestimmten Fällen auf technische Schwierigkeiten. So werden bei Sendungen mit einem großen Anteil bedruckter Oberfläche, wie etwa weitflächigen Werbeaufdrucken die Adreßblöcke oft nicht richtig automatisch erkannt.

Der Bediener hat in diesen Fällen heute zwar die Möglichkeit, über eine manuelle Adreßblockmarkierung dem System mitzuteilen, an welcher Stelle auf dem Briefumschlag sich der Adreßblock befindet, die Erfahrung in der Praxis belegt jedoch, daß dieses manuelle Eingreifen in mehrfacher Hinsicht problematisch ist:

Versäumt der Mitarbeiter, den Adreßblock manuell zu markieren, so leitet die BSA das entsprechende Mailing in das Reject-Fach. Dies hat erhöhte Bearbeitungskosten und verlängerte Bearbeitungszeiten zur Folge, da die Adressen dieser Sendungen im Reject-Fach nachfolgend manuell erfaßt werden müssen.

Wird die Adreßblockmarkierung manuell gesetzt, was ebenfalls möglich ist, jedoch nach Bearbeitung des Mailings versehentlich nicht deaktiviert, so wird bei nachfolgenden Sendungen, die nicht mehr zu dem entsprechenden Mailing gehören, in der Regel an der falschen Stelle nach dem Adreßblock gesucht. Dies führt ebenfalls wieder zur unnötigen Rejectierung von Sendungen und den hieraus resultierenden nachteiligen Folgen.

Die Leseraten der BSA sind somit vermeidbar niedriger, als wenn der Adreßblock auf dem Couvert automatisch richtig lokalisiert worden wäre.

Die Auswertung der Anschrift selbst bei gefundenem Adreßblock ist für die Art der betrachteten Sendungen nach dem heutigen Stand der Technik eher unproblematisch. Jedoch erfordert jeder manuelle Eingriff in den Prozeß Arbeitszeit und birgt natürlich auch ein zusätzliches Fehlerpotential.

Es ist daher Aufgabe der vorliegenden Erfindung, Verfahren und Systeme anzugeben, die eine gute automatische Adreßblockerkennung auch für weitflächig mit Werbeaufdrucken versehene Mailings ermöglichen.

Diese Aufgabe wird durch ein Verfahren zur automatischen Adreßblockmarkierung von Sendungen in Briefsortieranlagen gelöst, wobei der Adreßblock automatisch erkannt und zur Weiterverarbeitung der Adresse markiert wird und das erfindungsgemäß dadurch gekennzeichnet ist, daß der Adreßblock durch Differenzbildung von Bildern zweier aufeinander folgender Sendungen erkannt wird.

Ebenso wird diese Aufgabe durch eine erfindungsgemäße Briefsortieranlage mit einer Steuereinrichtung gelöst, wobei die Steuereinrichtung die Briefsortieranlage so steuert, daß sie nach dem erfindungsgemäßen Verfahren arbeitet.

Das Verfahren bzw. die Briefsortieranlage, wie hier skizziert, dienen zur automatischen Adreßblockmarkierung an der BSA bei minimalem Zusatzaufwand. Durch dies Verfahren nach der vorliegenden Erfindung bzw. diese erfindungsgemäße BSA entfallen die zuvor angeführten Nachteile weitestgehend.

Durch die Benutzung eines vorhergehenden, bevorzugterweise des jeweils vorletzten Briefs als Referenz für einen nachfolgenden, bevorzugterweise für den jeweils letzten - also aktuell betrachteten - Brief ist es möglich, einen Offset für ein Mailing zu finden, ohne auf eine Datenbank gespeicherter Bilder zurückgreifen zu müssen. Hierdurch sind neben Geschwindigkeitsvorteilen auch deutliche Kostenvorteile zu erwarten. Zusätzlich beeinflußt dieser Ansatz die Robustheit der Vorgehensweise positiv.

Als Datengrundlage für das Verfahren bzw. die Sortieranlage dienen vorzugsweise Serien von Brief-Bildern, die an einer BSA aufgenommen werden und in einem gebräuchlichen Datenformat für Bilddateien zur Auswertung vorliegen. Auf diesen Daten werden dann bevorzugterweise die beschriebenen Arbeitsschritte durchgeführt.

Eine bevorzugte Ausführungsform des erfindungsgemäßen Verfahrens zur automatischen Adreßblockmarkierung von Sendungen in Briefsortieranlagen ist dadurch gekennzeichnet, daß ein mittels Bilderkennung identifizierbares und von seinen geometrischen Umrissen her örtlich bestimmbares Gebiet mit, vorzugsweise oberhalb eines Restschwellwertes, verbliebenem Restmuster nach Differenzbildung der Bilder der zwei aufeinanderfolgenden Sendungen automatisch als Adreßblock erkannt wird.

Durch die Differenzbildung zweier Bilder werden nach der vorliegenden Erfindung die störenden - und in etwa immer gleichen Elemente außerhalb des Adreßblocks - (zumindest bis auf einen Restschwellwert) weggeblendet, was sodann die Identifizierung des Adreßblocks ermöglicht, wo dieses Wegblenden aufgrund der Unterschiedlichkeit der Adressen zueinander nicht funktioniert und infolge dessen ein mittels Bilderkennung identifizierbares und von seinen geometrischen Umrissen her örtlich bestimmbares Adreßfeldgebiet mit einem nach Differenzbildung verbleibenden Restmuster übrigbleibt.

Das Verfahren zur automatischen Adreßblockmarkierung von Sendungen in Briefsortieranlagen nach der vorliegenden Erfindung ist vorzugsweise auch so ausgelegt, daß auf Grundlage des Differenzbildes zweier aufeinander folgender Sendungen entschieden wird, ob die nachfolgende Sendung zum gleichen Mailing gehört wie die vorhergehende Sendung, was etwa dadurch leicht geschehen kann, daß die Amplituden der Differenzbildmatrix alle aufaddiert und mit einem Schwellwert verglichen werden. Ist der Schwellwert überschritten, so ist die Differenz zu hoch und die beiden verglichenen Bilder gehören nicht zu einem Mailing. Ist der Schwellwert hingegen unterschritten oder nur erreicht, so gehören sie zum gleichen Mailing. Bei der Bestimmung des Schwellwerts ist es sinnvoll zu berücksichtigen, welche Werte sich typischerweise ergeben, wenn man die Amplituden der einzelnen Bildpunkte des Adreßfeldes addiert, da dies ja innerhalb eines gleichen Mailings die Variable darstellt.

Eine weitere bevorzugte Ausführungsform des Verfahrens nach der vorliegenden Erfindung ist dadurch gekennzeichnet, daß
a) das erste Brief-Bild einer Serie als Vergleichsmuster B_{M} erfaßt und gespeichert,
b) das nächste Brief-Bild der Serie als aktuelles Bild B_{A} erfaßt,
c) aus den Bildern B_{A} und B_{M} ein Differenzbild B_{D} berechnet,
d) auf Grundlage des Differenzbildes B_{D} entschieden wird, ob B_{A} zum gleichen Mailing gehört wie das Bild B_{M} und für den Fall, daß dies so ist
   d1) in dem Differenzbild B_{D} nach einem typischen Muster für den Adreßblock gesucht, und
   d2) der Bereich in B_{A}, der dem lokalisierten Adreßblock auf B_{D} entspricht, automatisch als Adreßblock markiert und diese Adreßblockposition gespeichert wird.

Dabei kann für den Fall, daß auf Grundlage des Differenzbildes B_{D} entschieden wird, daß B_{A} nicht zum gleichen Mailing gehört wie das Bild B_{M}, so verfahren werden, daß hiernach das Bild B_{A} zu B_{M} wird, also dem Vergleichsmuster für das nächste auszuwertende Brief-Bild, und sodann mit Schritt b) des Verfahrens weiterverfahren wird, wenn noch nicht alle Briefe bearbeitet sind.

Auch können die Bilder B_{A} und B_{M} nach Schritt b) und vor Schritt c) jeweils so ausgerichtet werden, daß eine möglichst hohe Kongruenz zwischen ihnen erzielt wird, was der Differenzbildermittlung förderlich ist, wobei zu bemerken ist, daß diese Kongruenzausrichtung für alle im Rahmen der vorliegenden Erfindung angesprochenen Differenzbildermittlungen infrage kommt.

Bevorzugterweise wird der nach dem erfindungsgemäßen Verfahren automatisch erkannte Adreßblock dadurch markiert, daß um ihn jeweils ein, vorzugsweise der Größe nach für Adressierungen geeignetes, Rechteck gelegt wird.

In Abhängigkeit von der konkreten Zielgewichtung (höchst mögliche Erkennungsrate vs. höchst mögliche Bearbeitungsgeschwindigkeit) und der Leistungsfähigkeit der Hardware zur Ausführung des Verfahrens (trade-off Kosten durch die Vorrichtung vs. Kosten für manuelle Bearbeitung) können die vorstehend beschriebenen Ausführungsformen der vorliegenden Erfindung auch noch weiter ergänzt oder abgewandelt werden. Dies auch vor folgendem Hintergrund:

Ist etwa die Auswertegeschwindigkeit, z.B. aufgrund begrenzter Hardwareressourcen nicht ausreichend, um etwa nach Kenntnis des ersten und zweiten Briefes das Differenzbild ermitteln zu können und darauf den Adreßblock automatisch zu identifizieren und zu markieren, bevor das Briefbild des nächsten Briefes anliegt, so werden während dieser Initialisierungszeit des Verfahrens für ein neues Mailing innerhalb der Brief-Serie gegebenenfalls Briefe rejektiert. Es ist folglich möglich, daß der Adreßblock aus der Differenzbildauswertung von zwei Briefen erstmals vorliegt, nachdem weitere Briefe die BSA bereits durchlaufen haben.

Um nach einer solchen Initialisierung des Verfahrens für anschließend zu bearbeitende Briefe schnell entscheiden zu können, ob sie derselben Serie angehören, werden für das jeweils als Referenz benutzte Vergleichsmuster B_{M} Kennzahlen ermittelt, die aufgrund von wenigen Kriterien eine Wahrscheinlichkeitsaussage zulassen, ob der aktuell betrachtete Brief B_{A} zum gleichen Mailing gehört wie B_{M}. Als Kennzahlen werden z.B. verwendet: die Anzahl verschiedener Farben bzw. Graustufen, ein Histogramm über die Farb-/Graustufenverteilung, der Anteil nicht bedruckter Fläche sowie Mittelwerte, Quantile und Spannen für Helligkeits- und Kontrasteigenschaften. Diese Kennzahlen können alternativ auf einem eingeschränkten Teilbriefbild oder auf dem Gesamtbriefbild bestimmt werden. Falls die Bestimmung auf einem Teilbriefbild erfolgt, so ist ein Bereich zu wählen und für das Mailing festzulegen, der außerhalb des vermuteten Adreßblockbereichs liegt und sich möglichst stark von Einfarbigkeit (einschließlich unbedruckter Bereiche) unterscheidet. Der Freimachungsbereich sollte möglichst auch nicht als Teilbriefbild für die Bestimmung dieser Kennzahlen benutzt werden.

Sobald bekannt, wird die jeweils zu B_{M} gehörige aktuelle Adreßblockmarkierung gespeichert. Abhängig von der Wahrscheinlichkeit, daß B_{M} und B_{A} aufgrund der vorgenannten Kennzahlenbetrachtung zum gleichen Mailing gehören, kann dann auf eine neue Identifikation des Adreßblocks verzichtet und die gespeicherte Adreßblockposition übernommen werden, oder gezielt in einem leicht erweiterten Gebiet um die gespeicherte Adreßblockposition herum nach dem aktuellen Adreßblock gesucht werden, oder ohne Nutzung einer gespeicherten Adreßblockposition die Auswertung vorgenommen werden.

Daher wird auch eine Ausführungsform des erfindungsgemäßen Verfahrens zur automatischen Adreßblockmarkierung von Sendungen in Briefsortieranlagen bevorzugt, bei der auf der Grundlage eines Kennzahlenvergleichs von ermittelten Kennzahlen des jeweiligen Bildes zwischen der, als Referenz dienenden vorhergehenden Sendung und einer jeweiligen aktuell betrachteten folgenden Sendung im Wege einer Wahrscheinlichkeitsbetrachtung entschieden wird, ob die jeweilig betrachtete nachfolgende Sendung zum gleichen Mailing gehört wie die, als Referenz dienende, vorhergehende Sendung.

Dabei kann als Kennzahl oder können als Kennzahlen für den Kennzahlenvergleich vorzugsweise
- die Anzahl verschiedener Farben oder Graustufen, und/oder
- der Anteil nicht bedruckter Fläche, und/oder
- Mittelwerte und/oder Quantile und/oder Spannen für Helligkeits- und/oder Kontrasteigenschaften verwendet werden.

Auch kann, wie bereits gesagt, nur ein Teilbildbereich des Bildes der Sendungen zur Ermittlung der Kennzahl oder Kennzahlen verwendet werden, wobei vorzugsweise als Teilbildbereich ein Bereich gewählt wird, der außerhalb des vermuteten Adreßblockbereiches liegt und der einschließlich der unbedruckten Bereiche möglichst wenig einfarbig ist und der vorzugsweise auch außerhalb des Freimachungsbereiches liegt.

Vorzugsweise ist dabei das Verfahren zur automatischen Adreßblockmarkierung von Sendungen in Briefsortieranlagen nach der vorliegenden Erfindung so ausgestaltet, daß
a) das erste Brief-Bild einer Serie als Vergleichsmuster B_{M} erfaßt und gespeichert,
b) das nächste Brief-Bild der Serie als aktuelles Bild B_{A} erfaßt,
c) aus den Bildern B_{A} und B_{M} ein Differenzbild B_{D} berechnet,
d) in dem Differenzbild B_{D} nach einem typischen Muster für den Adreßblock gesucht,
e) der Bereich in B_{A}, der dem lokalisierten Adreßblock auf B_{D} entspricht, automatisch als Adreßblock markiert und diese Adreßblockposition gespeichert wird, und
   f1) solange der Adreßblock noch nicht automatisch markiert ist,
      nachfolgende Sendungen nicht gesondert behandelt, also gegebenenfalls auch rejektiert werden, aber
   f2) sobald der Adreßblock automatisch markiert ist,
      auf Grundlage eines Kennzahlenvergleichs von ermittelten Kennzahlen des jeweiligen Bildes zwischen dem, als Referenz dienenden Bild B_{M} und dem jeweiligen aktuell betrachteten Bild B_{A} im Wege einer Wahrscheinlichkeitsbetrachtung entschieden wird, ob B_{A} zum gleichen Mailing gehört wie das Bild B_{M}, wobei
insbesondere die Schritte f1) und f2) einerseits und die Schritte c), d) und e) andererseits parallel zueinander ablaufen können.

Dabei können auch hier die Bilder B_{A} und B_{M} nach Schritt b) und vor Schritt c) jeweils so ausgerichtet werden, daß eine möglichst hohe Kongruenz zwischen ihnen erzielt wird, was - wie bereits erörtert - der Differenzbildermittlung förderlich ist, wobei auch hier noch einmal zu bemerken ist, daß diese Kongruenzausrichtung für alle im Rahmen der vorliegenden Erfindung angesprochenen Differenzbildermittlungen infrage kommt.

Vorzugsweise wird die automatische Markierung der Adresse einer Sendung auch für die nachfolgenden, dem gleichen Mailing zugeordneten Sendungen genutzt. Somit kann für den Fall, daß entschieden wird, daß B_{A} zum gleichen Mailing gehört wie das Bild B_{M} vorzugsweise hernach auf eine neue automatische Adreßblocksuche und Markierung durch Differenzbilderstellung verzichtet und die bereits gespeicherte Adreßblockmarkierung für die Sendung mit dem Bild B_{A} übernommen werden.

Auch kann die Adresse einer nachfolgenden Sendung des gleichen Mailings gezielt in einem leicht erweiterten Gebiet um die bereits bestehende automatische Markierung herum gesucht werden. Es ist für diesen Fall somit ebenfalls möglich, hernach auf eine neue automatische Adreßblocksuche und Markierung durch vollständig neue Differenzbilderstellung zu verzichten und stattdessen gezielt in einem leicht erweiterten Gebiet um die bereits gespeicherte Adreßblockmarkierung herum nach dem aktuellen Adreßblock zu suchen.

Auch braucht die automatische Markierung der Adresse einer Sendung für die nachfolgenden, dem gleichen Mailing zugeordneten Sendungen nicht genutzt werden. Damit kann auch in diesem Falle auf eine neue automatische Adreßblocksuche und Markierung durch vollständig neue Differenzbilderstellung verzichtet werden und stattdessen die Adressenauswertung ohne Nutzung der bereits gespeicherten Adreßblockposition vorgenommen werden.

Um die Identifikationsrate der automatischen Adreßblockmarkierung zu erhöhen, kann für den Fall, daß die Briefbilder B_{M} der Mustervorlage und B_{A} des aktuellen Briefs nicht aus demselben Mailing stammen, ein Vergleich auf einem erweiterten Bildspeicher vorgenommen werden. In dem erweiterten Bildspeicher werden Vergleichsmuster von bereits ausgewerteten Briefbildern verschiedener Mailings samt identifizierter Adreßblockposition und/oder Kennzahlen zur schnellen Identifikation eines neuen Briefs aus diesem Mailing vorgehalten. Abhängig von Hardwareausstattung und Zielsetzung kann dieser erweiterte Bildspeicher als temporärer Speicher für eine geringe Anzahl von unterschiedlichen Bildern oder als permanente Bilddatenbank ausgelegt sein.

Daher kann das erfindungsgemäße Verfahren zur automatischen Adreßblockmarkierung von Sendungen in Briefsortieranlagen nach der vorliegenden Erfindung vorzugsweise auch so ausgestaltet sein, daß für den Fall, daß entschieden wird, daß die nachfolgende Sendung nicht zum gleichen Mailing gehört wie die vorhergehende Sendung, ein Vergleich der jeweiligen nachfolgenden Sendung mit Vergleichsmustern in einem erweiterten Bildspeicher vorgenommen wird, wobei der erweiterte Bildspeicher solche Vergleichsmuster samt Adreßblockposition und/oder etwaiger Kennzahlen oder Kennzahlen vorhält, die von bereits ausgewerteten Bildern von Mailings stammen, anhand derer die Identifikation einer neuen Sendung aus dem jeweiligen hinterlegten Mailing und damit einhergehend die entsprechende automatische Adreßblockmarkierung erfolgt.

Für die Variante mit angeschlossener Bilddatenbank wird die Option der manuellen Adreßblockmarkierung mit anschließender Ablage des Vergleichsmusters in der Datenbank zusätzlich vorgesehen. Die Zuordnung von aktuellen Bildern B_{A} zu diesen Vergleichsmustern B_{M} verläuft analog zu den übrigen Vergleichsmustern (s.o.).

Vorzugsweise ist daher nach der vorliegenden Erfindung zusätzlich eine manuelle Adreßblockmarkierungsmöglichkeit vorgesehen, die auch eine Ablage des Bildes mit einem manuell markierten Adreßblock in dem erweiterten Bildspeicher als Vergleichsmuster ermöglicht.

Wie bereits gesagt, kann die hier vorliegende vorstehend eher verfahrensartig beschriebene Erfindung selbstverständlich auch als Vorrichtung, etwa im Rahmen einer Briefsortieranlage mit entsprechender Steuerung vorliegen, die aus den erfaßten Briefbildern ein Differenzbild ermittelt - was nicht notwendiger-, aber bevorzugterweise mittels eines Computers geschieht -, und dann das typische Muster des gesuchten Adreßblocks anhand einer, vorzugsweise typischen, Struktur, etwa anhand eines Ähnlichkeitsgrades zu einem Vergleichsmuster, erkennt.

Auch gilt zu allen vorstehend beschriebenen Ausführungsformen der vorliegenden Erfindung selbstverständlich, daß sie jeweils mittels eines Computerprogrammprodukts realisiert werden können, welches ein computerlesbares Medium mit Computerprogramm-Code-Mitteln aufweist oder auch als Computerprogrammprodukt auf einem Trägersignal vorliegt, und welches nach dem Laden in einen Computer diesen zum Betrieb des erfindungsgemäßen Verfahrens entsprechend den vorstehend besprochenen Ausführungsformen der vorliegenden Erfindung veranlaßt. Entsprechendes gilt selbstredend auch für ein derartiges Computerprogramm auch unabhängig von einem Datenträger oder Trägersignal.

Auch ist anzuführen, daß die Übertragung der Bildinformation für die vorliegende Erfindung unerheblich ist. Sie funktioniert sowohl auf sequentiell wie auf blockweise oder vollständig präsentierten Bildern.

Schließlich werden unterschiedliche Arten der Freimachung und Toleranzen in der Positionierung und Ausrichtung der Freimachung durch die vorliegende Erfindung innerhalb einer Briefserie zu einem Mailing ausgeglichen.

Im folgenden werden nicht einschränkend zu verstehende Ausführungsbeispiele anhand der Zeichnung besprochen. In dieser zeigen:
- Fig. **1**: den prinzipiellen Aufbau einer Briefsortieranlage und das hierbei auftretende Problem der Rejektierung von Briefen wegen Nichterkennung des Adreßblocks,
- Fig. **2**: eine erfolgreiche automatische Adreßblockmarkierung anhand einer Differenzbildermittlung, und
- Fig. **3**: eine nicht erfolgreiche automatische Adreßblockmarkierung anhand einer Differenzbildermittlung.

Fig. **1** zeigt den prinzipiellen Aufbau einer Briefsortieranlage **6** und das hierbei auftretende Problem der Rejektierung von Briefen **0a**, **0b** wegen Nichterkennung des Adreßblocks **4**.

Sendungen **0a, 0b** und zwar Briefe aus Mailings mit weitflächigen Werbeaufdrucken **0a** und auch Briefe **0b**, die nicht aus solchen Mailings stammen, erreichen eine Briefsortieranlage **6**, die eine Steuerung **6a**, etwa einen Computer mit einem Speicher aufweist, die den Adreßblock **4** der jeweiligen Briefe **0a**, **0b** automatisch erkennen und mittels einer Adreßblockmarkierung **5**, vorzugsweise im Speicher des Computers, markieren soll, damit die Adresse sodann automatisch gelesen werden kann. Gelingt dies, kann also eine automatische Adreßblockmarkierung **5** erfolgen, so verläßt der Brief **0b** die Briefsortieranlage **6** auf normalem Wege **7** zur weiteren Bearbeitung. Gelingt dies jedoch nicht, was häufig bei Sendungen mit weitflächigem Werbeaufdruck **0a** der Fall ist, so werden diese Sendungen rejektiert **8** und zwar in ein sogenanntes Reject-Fach **9**, von wo aus sie dann kostenaufwendig manuell weiterberarbeitet werden müssen.

Fig. **2** zeigt eine erfolgreiche automatische Adreßblockmarkierung **5** anhand einer Differenzbildermittlung. Der Adreßblock **4** wird hier automatisch erkannt und zur Weiterverarbeitung der Adresse markiert **5**, wobei dies so geschieht, daß der Adreßblock **4** durch Differenzbildung von Bildern **BM**, **BA** zweier aufeinander folgender Sendungen erkannt wird. Hierbei wird vorzugsweise ein mittels Bilderkennung identifizierbares und von seinen geometrischen Umrissen her örtlich bestimmbares Gebiet mit, vorzugsweise oberhalb eines Restschwellwertes, verbliebenem Restmuster **4a** nach Differenzbildung der Bilder **BM**, **BA** der zwei aufeinanderfolgenden Sendungen automatisch als Adreßblock **4a** erkannt und mittels einer Adreßblockmarkierung **5**, hier eines Rechtecks, im Differenzbild **BD** markiert.

Durch die Differenzbildung zweier Bilder **BM, BA** werden nach der vorliegenden Erfindung die störenden - und in etwa immer gleichen Elemente, wie etwa Absenderangaben **2**, Reklameaufdrucke **3a, 3e** Logos **3b, 3c, 3d** aber auch der Freimachungsbereich **1** mit dem Postwertzeichen außerhalb des Adreßblocks **4** - (zumindest bis auf einen Restschwellwert) weggeblendet, was sodann die Identifizierung des Adreßblocks **4** ermöglicht, wo dieses Wegblenden aufgrund der Unterschiedlichkeit der Adressen zueinander nicht funktioniert und infolge dessen ein mittels Bilderkennung identifizierbares und von seinen geometrischen Umrissen her örtlich bestimmbares Adreßfeldgebiet mit einem nach Differenzbildung verbleibenden Restmuster **4a** zur Markierung **5** im Differenzbild **BD** übrigbleibt.

Fig. **3** zeigt eine nicht erfolgreiche automatische Adreßblockmarkierung anhand einer Differenzbildermittlung. Der Adreßblock **4** kann hier anhand der Differenzbildermittlung nicht automatisch erkannt und zur Weiterverarbeitung der Adresse markiert werden, da das Differenzbild **BD** aufgrund der Unterschiedlichkeit der Bilder **BM, BA** der zwei aufeinanderfolgenden Sendungen nicht nur einen nun infolge der unterschiedlichen Position des Adreßblocks **4** in den Bildern **BM** und **BA** verlängerten Restmusteradreßblock **4a** erkennen läßt, sondern auch Restmuster im Absenderbereich **2a**, Restmuster im Freimachungsbereich **1a** (da hier ja unterschiedliche Postwertzeichen verwendet worden sein können) sowie Negativrestmuster **3aa, 3ba, 3ca** in Reklame- oder Logoaufdruckbereichen. Somit kann eine automatische Adreßblockerkennung und damit auch Markierung **5** hier mittels der Differenzbildmethode nicht mehr erfolgen und demgemäß zunächst auch keine solche Adreßblockmarkierung **5** gespeichert werden. Hier helfen dann jedoch zusätzliche andere Methoden, wie etwa herkömmliche nach dem Stand der Technik bekannte Verfahren oder ein zusätzlicher Vergleich der jeweiligen nachfolgenden Sendung **BA** mit Vergleichsmustern in einem erweiterten Bildspeicher, wenn der erweiterte Bildspeicher solche Vergleichsmuster samt Adreßblockposition vorhält, die von bereits ausgewerteten Bildern von Mailings stammen, anhand derer die Identifikation einer neuen Sendung aus dem jeweiligen dort hinterlegten Mailing und damit einhergehend die entsprechende automatische Adreßblockmarkierung erfolgt.

## Patentansprüche

1. Verfahren zur automatischen Adreßblockmarkierung (**5**) von Sendungen (**0a**, **0b**) in Briefsortieranlagen (**6**), wobei der Adreßblock (**4**) automatisch erkannt und zur Weiterverarbeitung der Adresse markiert wird, **dadurch gekennzeichnet, daß** der Adreßblock (**4**) durch Differenzbildung von Bildern (**BM**, **BA**) zweier aufeinander folgender Sendungen erkannt wird.

2. Verfahren zur automatischen Adreßblockmarkierung von Sendungen (**0a**, **0b**) in Briefsortieranlagen (**6**) nach Anspruch 1, **dadurch gekennzeichnet, daß** ein mittels Bilderkennung identifizierbares und von seinen geometrischen Umrissen her örtlich bestimmbares Gebiet mit, vorzugsweise oberhalb eines Restschwellwertes, verbliebenem Restmuster (**4a**) nach Differenzbildung der Bilder (**BM, BA**) der zwei aufeinanderfolgenden Sendungen automatisch als Adreßblock (**4**) erkannt wird.

3. Verfahren zur automatischen Adreßblockmarkierung (**5**) von Sendungen (**0a, 0b**) in Briefsortieranlagen (**6**) nach Anspruch 1 oder 2, **dadurch gekennzeichnet, daß** auf Grundlage des Differenzbildes zweier aufeinander folgender Sendungen entschieden wird, ob die nachfolgende Sendung zum gleichen Mailing gehört wie die vorhergehende Sendung.

4. Verfahren zur automatischen Adreßblockmarkierung (**5**) von Sendungen (**0a, 0b**) in Briefsortieranlagen (**6**) nach Anspruch 3, **dadurch gekennzeichnet, daß**
a) das erste Brief-Bild einer Serie als Vergleichsmuster B_{M} erfaßt und gespeichert,
b) das nächste Brief-Bild der Serie als aktuelles Bild B_{A} erfaßt,
c) aus den Bildern B_{A} und B_{M} ein Differenzbild B_{D} berechnet,
d) auf Grundlage des Differenzbildes B_{D} entschieden wird, ob B_{A} zum gleichen Mailing gehört wie das Bild B_{M} und für den Fall, daß dies so ist
d1) in dem Differenzbild B_{D} nach einem typischen Muster (**4a**) für den Adreßblock (**4**) gesucht, und
d2) der Bereich in B_{A}, der dem lokalisierten Adreßblock (**4**) auf B_{D} entspricht, automatisch als Adreßblock markiert und diese Adreßblockposition gespeichert wird.

5. Verfahren zur automatischen Adreßblockmarkierung (**5**) von Sendungen (**0a, 0b**) in Briefsortieranlagen (**6**) nach Anspruch 4, **dadurch gekennzeichnet, daß** für den Fall, daß auf Grundlage des Differenzbildes B_{D} entschieden wird, daß B_{A} nicht zum gleichen Mailing gehört wie das Bild B_{M}, hiernach das Bild B_{A} zu B_{M} wird, also dem Vergleichsmuster für das nächste auszuwertende Brief-Bild, und sodann mit Schritt b) des Verfahrens weiterverfahren wird, wenn noch nicht alle Briefe (**0a, 0b**) bearbeitet sind.

6. Verfahren zur automatischen Adreßblockmarkierung (**5**) von Sendungen (**0a, 0b**) in Briefsortieranlagen (**6**) nach Anspruch 4 oder 5, **dadurch gekennzeichnet, daß** die Bilder B_{A} und B_{M} nach Schritt b) und vor Schritt c) jeweils so ausgerichtet werden, daß eine möglichst hohe Kongruenz zwischen ihnen erzielt wird.

7. Verfahren zur automatischen Adreßblockmarkierung (**5**) von Sendungen (**0a, 0b**) in Briefsortieranlagen (**6**) nach einem der Ansprüche 1 bis 6, **dadurch gekennzeichnet, daß** der erkannte Adreßblock (**4**) dadurch markiert wird, daß um ihn ein, vorzugsweise der Größe nach für Adressierungen geeignetes, Rechteck gelegt wird.

8. Verfahren zur automatischen Adreßblockmarkierung (**5**) von Sendungen (**0a, 0b**) in Briefsortieranlagen (**6**) nach Anspruch 1 oder 2, **dadurch gekennzeichnet, daß** auf Grundlage eines Kennzahlenvergleichs von ermittelten Kennzahlen des jeweiligen Bildes zwischen der, als Referenz dienenden vorhergehenden Sendung und einer jeweiligen aktuell betrachteten folgenden Sendung im Wege einer Wahrscheinlichkeitsbetrachtung entschieden wird, ob die jeweilig betrachtete nachfolgende Sendung zum gleichen Mailing gehört wie die, als Referenz dienende, vorhergehende Sendung.

9. Verfahren zur automatischen Adreßblockmarkierung (**5**) von Sendungen (**0a, 0b**) in Briefsortieranlagen (**6**) nach Anspruch 8, **dadurch gekennzeichnet, daß** als Kennzahl oder Kennzahlen für den Kennzahlenvergleich
- die Anzahl verschiedener Farben oder Graustufen, und/oder
- der Anteil nicht bedruckter Fläche, und/oder
- Mittelwerte und/oder Quantile und/oder Spannen für Helligkeits und/oder Kontrasteigenschaften verwendet werden.

10. Verfahren zur automatischen Adreßblockmarkierung (**5**) von Sendungen (**0a, 0b**) in Briefsortieranlagen (**6**) nach Anspruch 8 oder 9, **dadurch gekennzeichnet, daß** nur ein Teilbildbereich des Bildes (**BA, BM**) der Sendungen zur Ermittlung der Kennzahl oder Kennzahlen verwendet wird.

11. Verfahren zur automatischen Adreßblockmarkierung (**5**) von Sendungen (**0a, 0b**) in Briefsortieranlagen (**6**) nach Anspruch 10, **dadurch gekennzeichnet, daß** als Teilbildbereich ein Bereich gewählt wird, der außerhalb des vermuteten Adreßblockbereiches (**4**) liegt und der einschließlich der unbedruckten Bereiche möglichst wenig einfarbig ist.

12. Verfahren zur automatischen Adreßblockmarkierung (**5**) von Sendungen (**0a, 0b**) in Briefsortieranlagen (**6**) nach Anspruch 10 oder 11, **dadurch gekennzeichnet, daß** als Teilbildbereich ein Bereich gewählt wird, der außerhalb des Freimachungsbereiches (**1**) liegt.

13. Verfahren zur automatischen Adreßblockmarkierung (**5**) von Sendungen (**0a, 0b**) in Briefsortieranlagen (**6**) nach einem der Ansprüche 8 bis 12, **dadurch gekennzeichnet, daß**
a) das erste Brief-Bild einer Serie als Vergleichsmuster B_{M} erfaßt und gespeichert,
b) das nächste Brief-Bild der Serie als aktuelles Bild B_{A} erfaßt,
c) aus den Bildern B_{A} und B_{M} ein Differenzbild B_{D} berechnet,
d) in dem Differenzbild B_{D} nach einem typischen Muster für den Adreßblock (**4**) gesucht,
e) der Bereich in B_{A}, der dem lokalisierten Adreßblock (**4**) auf B_{D} entspricht, automatisch als Adreßblock markiert und diese Adreßblockposition gespeichert wird, und
f1) solange der Adreßblock (**4**) noch nicht automatisch markiert ist,
nachfolgende Sendungen (**0a, 0b**) nicht gesondert behandelt, also gegebenenfalls auch rejektiert werden, aber
f2) sobald der Adreßblock (**4**) automatisch markiert ist,
auf Grundlage eines Kennzahlenvergleichs von ermittelten Kennzahlen des jeweiligen Bildes zwischen dem, als Referenz dienenden Bild B_{M} und dem jeweiligen aktuell betrachteten Bild B_{A} im Wege einer Wahrscheinlichkeitsbetrachtung entschieden wird, ob B_{A} zum gleichen Mailing gehört wie das Bild B_{M}, wobei
insbesondere die Schritte f1) und f2) einerseits und die Schritte c), d) und e) andererseits parallel zu einander ablaufen können.

14. Verfahren zur automatischen Adreßblockmarkierung (**5**) von Sendungen (**0a, 0b**) in Briefsortieranlagen (**6**) nach Anspruch 13, **dadurch gekennzeichnet, daß** die Bilder B_{A} und B_{M} nach Schritt b) und vor Schritt c) jeweils so ausgerichtet werden, daß eine möglichst hohe Kongruenz zwischen ihnen erzielt wird.

15. Verfahren zur automatischen Adreßblockmarkierung (**5**) von Sendungen (**0a, 0b**) in Briefsortieranlagen (**6**) nach einem der Ansprüche 8 bis 14, **dadurch gekennzeichnet, daß** die automatische Markierung der Adresse einer Sendung auch für die nachfolgenden dem gleichen Mailing zugeordneten Sendungen genutzt wird.

16. Verfahren zur automatischen Adreßblockmarkierung (**5**) von Sendungen (**0a, 0b**) in Briefsortieranlagen (**6**) nach einem der Ansprüche 8 bis 14, **dadurch gekennzeichnet, daß** die Adresse einer nachfolgenden Sendung des gleichen Mailings gezielt in einem leicht erweiterten Gebiet um die bereits bestehende automatische Markierung herum gesucht wird.

17. Verfahren zur automatischen Adreßblockmarkierung (**5**) von Sendungen (**0a, 0b**) in Briefsortieranlagen (**6**) nach einem der Ansprüche 8 bis 14, **dadurch gekennzeichnet, daß** die automatische Markierung der Adresse einer Sendung für die nachfolgenden dem gleichen Mailing zugeordneten Sendungen nicht genutzt wird.

18. Verfahren zur automatischen Adreßblockmarkierung (**5**) von Sendungen (**0a, 0b**) in Briefsortieranlagen (**6**) nach einem der Ansprüche 3 bis 17, **dadurch gekennzeichnet, daß** für den Fall, daß entschieden wird, daß die nachfolgende Sendung nicht zum gleichen Mailing gehört wie die vorhergehende Sendung, ein Vergleich der jeweiligen nachfolgenden Sendung mit Vergleichsmustern in einem erweiterten Bildspeicher vorgenommen wird, wobei der erweiterte Bildspeicher solche Vergleichsmuster samt Adreßblockposition und etwaiger Kennzahlen oder Kennzahlen vorhält, die von bereits ausgewerteten Bildern von Mailings stammen, anhand derer die Identifikation einer neuen Sendung aus dem jeweiligen hinterlegten Mailing und damit einhergehend die entsprechende automatischen Adreßblockmarkierung (**5**) erfolgt.

19. Verfahren zur automatischen Adreßblockmarkierung (**5**) von Sendungen (**0a, 0b**) in Briefsortieranlagen (**6**) nach Anspruch 18, **dadurch gekennzeichnet, daß** zusätzlich eine manuelle Adreßblockmarkierungsmöglichkeit vorgesehen ist, die auch eine Ablage des Bildes mit einem manuell markierten Adreßblock (**4**) in dem erweiterten Bildspeicher als Vergleichsmuster ermöglicht.

20. Briefsortieranlage (**6**) mit einer Steuereinrichtung (**6a**), welche die Briefsortieranlage (**6**) so steuert, daß sie nach dem Verfahren nach einem der Ansprüche 1 bis 19 arbeitet.

21. Briefsortieranlage (**6**) nach Anspruch 20, **dadurch gekennzeichnet, daß** die Steuereinrichtung (**6a**) mindestens ein Datenverarbeitungssystem mit mindestens einer Datenverarbeitungseinheit und mindestens einem Speicher aufweist und die Datenverarbeitungseinheit programmtechnisch so eingerichtet ist, daß sie die Briefsortieranlage (**6**) so steuert, daß sie nach dem Verfahren nach einem der Ansprüche 1 bis 19 arbeitet.

22. Briefsortieranlage (**6**) nach Anspruch 21, **dadurch gekennzeichnet, daß** das Datenverarbeitungssystem (**6a**) auch einen erweiterten Bildspeicher aufweist und die Datenverarbeitungseinheit programmtechnisch so eingerichtet ist, daß sie die Briefsortieranlage (**6**) so steuert, daß sie nach dem Verfahren nach einem der Ansprüche 18 oder 19 arbeitet.

23. Computerprogramm, das Instruktionen aufweist, die zur Durchführung des Verfahrens nach einem der Ansprüche 1 bis 19 eingerichtet sind.

24. Computerprogrammprodukt welches ein computerlesbares Medium mit Computerprogramm-Code-Mitteln aufweist, bei dem jeweils nach Laden des Computerprogramms ein Computer durch das Programm zur Durchführung des Verfahren nach einem der Ansprüche 1 bis 19 veranlaßt wird.

25. Computerprogrammprodukt, welches ein Computerprogramm auf einem elektronischen Trägersignal aufweist, bei dem jeweils nach Laden des Computerprogramms ein Computer durch das Programm zur Durchführung des Verfahren nach einem der Ansprüche 1 bis 19 veranlaßt wird.
